# EUROPÄISCHE PATENTANMELDUNG

(11) **EP 0 657 362 A1**
(43) Veröffentlichungstag der Anmeldung: **14.06.1995**
(21) Anmeldenummer: 94119145.4
(22) Anmeldetag: 05.12.1994
(51) Int. Cl.: B65D 23/08, G09F 3/04

(54) **Umweltfreundliche Verpackung**

(30) Priorität: 11.12.1993 DE 4342383
(71) Anmelder: HOECHST AKTIENGESELLSCHAFT, D-65926 Frankfurt am Main (DE)
(72) Erfinder: Schwarz, Rudolf, D-65197 Wiesbaden (DE); Hammerschmidt, Peter, D-65207 Wiesbaden (DE)

(57) **Zusammenfassung**

Es wird eine Verpackung beschrieben, die ein Behältnis (1) mit einer Vorrichtung (4) zum Öffnen des Behältnisses und ein Etikett (2) umfaßt. Das Etikett umschließt das Behältnis und dessen Öffnungsvorrichtung mindestens teilweise. Das Etikett ist mit einer Aufreißvorrichtung (3) versehen, welche das vollständige Entfernen des Etiketts ermöglicht.

## Beschreibung

Die Erfindung betrifft eine Verpackung umfassend ein Behältnis mit einer Vorrichtung zum Öffnen des Behältnisses und ein Etikett.

Die Entwicklung des Umweltbewußtseins in den letzten Jahren sowie gesetzliche Regelungen wie beispielsweise die Verpackungsverordnung haben quer durch alle Industriebereiche zur Entwicklung von umweltfreundlichen und wiederverwertbaren Verpackungssystemen geführt. Insbesonderefür Kunststoffverpackungen ist deren Wiederverwertbarkeit dringend gefordert.

Es wurden bereits Verfahren zur Wiederverwertung von Kunststoffabfällen entwickelt, bei welchen die einzelnen Komponenten durch spezielle Trennverfahren separiert werden, um so die Wiedergewinnung von möglichst sortenreinen Kunststoffen zu ermöglichen. Diese Trennverfahren sind jedoch teuer und aufwendig und führen zu einem minderwertigen, teilweise verunreinigten Recyclat. Weiterhin wurden sogenannte Einstoffverpackungen vorgeschlagen, welche aus nur einer Kunststoffsorte bestehen. Diese Verpackungen bieten den Vorteil, daß sie beim Wiederverwerten nicht in einzelne Bestandteile getrennt werden müssen, haben aber gleichzeitig den Nachteil, daß das Material für das Behältnis und das Etikett nicht unabhängig voneinander gewählt werden kann. Diese Einschränkung ist nicht für alle Anwendungen im Verpackungsbereich akzeptabel.

Der vorliegenden Erfindung lag die Aufgabe zugrunde, eine etikettierte Verpackung vorzuschlagen, welche sortenrein recycliert werden kann, dafür aber keine aufwendigen Trennverfahren erfordert und dennoch die Auswahl eines geeigneten Etikettenmaterials unabhängig vom Material des Behältnisses ermöglicht.

Gelöst wird diese Aufgabe erfindungsgemäß durch eine Verpackung der eingangs genannten Gattung, deren kennzeichnende Merkmale darin bestehen, daß das Etikett das Behältnis und dessen Öffnungsvorrichtung mindestens teilweise umschließt und das Etikett mit einer Aufreißvorrichtung versehen ist, welche das vollständige Entfernen des Etiketts ermöglicht.

Diese Erfindung kann auf Behältnisse verschiedenster Art angewendet werden. Vorzugsweise haben die Behälter eine zylindrische Grundform, welche mehr oder weniger von dieser regelmäßigen Grundform abweichen kann. Beispielsweise können die Behälter konische oder sonstige ungleichmäßige Bereiche haben wie einige Arten von Marmeladengläser oder Mineralwasserflaschen.

Die Behälter können aus beliebigem Material sein wie beispielsweise Metallblech, z. B. Aluminium, Glas oder Kunststoff wie beispielsweise Polypropylen, Polyethylen, PVC, Polyethylenterephthalat oder Polystyrol.

Die Behälter weisen eine Vorrichtung zum Öffnen auf. Diese Vorrichtung kann wiederverschließbar sein wie beispielsweise alle gängigen Schraub- oder Schnappverschlüsse. Die Vorrichtung kann auch zum einmaligen Öffnen vorgesehen sein, beispielsweise ein abreißbarer Deckelverschluß, Korkenverschluß oder ähnliches.

Das Etikett ist erfindungsgemäß derartig auf dem Behälter mit der Öffnungsvorrichtung angebracht, daß sowohl der Behälter als auch die Öffnungsvorrichtung zumindest teilweise von dem Etikett umgeben sind. Es ist weiterhin erfindungswesentlich, daß dieses so angebrachte Etikett derart mit einer Aufreißvorrichtung versehen ist, daß das Etikett mittels dieser Aufreißvorrichtung vor dem Öffnen des Behältnisses vollständig entfernt wird.

Dieses Etikett erfüllt somit eine Doppelfunktion. Es dient zum einen dem üblichen Zweck der Etikettierung einer Verpackung und dient gleichzeitig als Sicherheitsverschluß, der als Öffnungsbarriere wirkt oder anzeigt, ob das Behältnis bereits geöffnet wurde.

Die erfindungsgemäße Wirkung dieses Etiketts ist jedoch vielmehr darin zu sehen, daß aufgrund der Gestaltung des Etiketts als Einheit aus Etikett und Sicherheitsverschluß in Verbindung mit der Gestaltung der erfindungswesentlichen Aufreißvorrichtung die Etiketteneinheit vollständig vom Verbraucher entfernt werden muß, um das Behältnis zu öffnen. Dadurch wird gewährleistet, daß eine Trennung des Etikettenmaterials vom Behältermaterial bereits beim Verbraucher stattfindet. Er wird zu dieser Materialtrennung gezwungen, da er ohne vollständige Entfernung des Etiketts dem Behältnis keinen Inhalt entnehmen kann. Damit wird sichergestellt, daß der Behälter bereits sortenrein ohne Etikett dem Wiederverwertungsprozeß, sei es als Pfandbehälter oder als recyclierbares Material, zugeführt wird. In beiden Fällen resultieren daraus erhebliche Vorteile. Im Falle des Pfandbehälters benötigt der abfüllende Betrieb keine Vorrichtung und keine zusätzlichen Verfahrensschritte zum Entfernen des Etiketts. Damit sind erhebliche wirtschaftliche Vorteile verbunden. Im Falle der Wiederverwertung als Rohstoff läßt sich das Behältnis sortenrein recyclieren, und man erhält ein hochwertiges Recyclat ohne Verunreinigungen durch andere Bestandteile wie Druckfarben oder Fremdkunststoff des Etiketts. Die Sortenreinheit des Reclyclats ist unabhängig vom gewählten Etikettenmaterial. Damit ist eine größere Vielfalt bei der Gestaltung der Verpackung möglich.

Prinzipiell können bei der erfindungsgemäßen Etikettierung zwei verschiedene Verfahren angewendet werden.
1. Zunächst wird eine Flachfolie aus thermoplastischem Kunststoff zu einem Schlauch bzw. zu Schlauchabschnitten verarbeitet, dann über das zu etikettierende Behältnis gestülpt und anschließend durch Einwirkung von erhöhter Temperatur aufgeschrumpft.
2. Die Flachfolie wird auf eine geeignete Breite zugeschnitten. Diese Zuschnitte werden direkt von der Rolle verarbeitet. Dabei wird der Behälter in dessen Querrichtung mit der Folie eingewickelt, so daß die Folienränder überlappen und aufeinander fixiert werden können. Anschließend wird die Folie durch Hitzeeinwirkung aufgeschrumpft.

Für das erste Verfahren werden sogenannte "Sleeve"-Folien eingesetzt. Diese Folien haben einen hohen Schrumpf in Querrichtung der Folie, aber gleichzeitig einen möglichst niedrigen Längsschrumpf. Solche Folien sind im Stand der Technik bekannt. Wesentlich ist die Querschrumpffähigkeit der Folie. Sie sollte einen Querschrumpf von mindestens 30 %, vorzugsweise 35 bis 50 %, insbesondere 40 bis 65 %, und einen Längsschrumpf von maximal 10 %, vorzugsweise 1 bis 8 %, insbesondere 2 bis 5 %, aufweisen. Geeignete Sleeve-Folien sind beispielsweise in EP-A-0 477 742 und EP-A-0 400 456 beschrieben, auf die hier ausdrücklich Bezug genommen wird.

Für das zweite Verfahren wird eine Folie mit einem hohen Schrumpf in Längsrichtung der Folie (bzw. in Rollenrichtung) und gleichzeitig einem niedrigen Querschrumpf benötigt. Im allgemeinen beträgt der Schrumpf dieser Folien in Längsrichtung mindestens 20 %, vorzugsweise 25 bis 30 %, insbesondere 30 bis 40 %, wobei gleichzeitig der Querschrumpf maximal 4 %, vorzugsweise 1 bis 3 %, insbesondere 0 bis 2 %, beträgt.

Als Folienmaterialien können Polyester, PVC, Polyethylen, Polystyrol oder Polypropylen verwendet werden. Wesentlich ist die Schrumpffähigkeit der Folie, sei es in Quer- oder Längsrichtung, d. h. ihre Fähigkeit unter Hitzeeinwirkung ihre räumliche Ausdehnung zu verringern und sich dadurch an den Behälter, welchen sie umschließt, eng anzulegen.

Erfindungsgemäß ist das Etikett mit einer Aufreißvorrichtung versehen. Diese Aufreißvorrichtung ist ein Aufreißband oder eine Sollbruchstelle wie beispielsweise eine Perforation. Als Aufreißbänder sind alle marktgängigen Ausführungsformen wie beispielsweise boPP-Bändchen oder entsprechende Bänder aus PVC oder Polyethylenterephthalat zu verwenden. Diese Bänder werden in bekannter Weise mittels Haftkleber oder Siegelung auf das Etikett aufgebracht. Das Bändchen ragt nach oben oder nach unten über den Etikettenzuschnitt oder das Etikett hinaus und bildet so einen geeigneten Anfaßzipfel. Vorzugsweise ragt der Anfaßzipfel nach unten (d. h. nicht in Richtung zur Öffnungsvorrichtung, sondern weg von dieser), da auf diese Weise das vollständige Entfernen des Etiketts noch sicherer gewährleistet ist.

Das Etikett wird derart auf das Behältnis aufgebracht, daß der Behältniskörper und die Öffnungsvorrichtung durch das Etikett zumindest teilweise, vorzugsweise im wesentlichen, insbesondere vollständig, umschlossen sind.

Der Verbraucher ergreift zum Öffnen des Behälters den Anfaßzipfel des Aufreißbandes, reißt das umschließende Etikett auf und entfernt es vollständig. Dann erst ist es möglich, den eigentlichen Verschluß des Behälters zu öffnen.

Figur 1 stellt eine erfindungsgemäße Verpackungseinheit mit aufgeschrumpftem Etikett dar. 1 ist das Behältnis, dargestellt als flaschenförmiger Behälter. 2 stellt das rundum aufgeschrumpfte Etikett dar, welches auch die Öffnungsvorrichtung 4 umschließt. 3 ist die Aufreißvorrichtung, welche das vollständige Entfernen des Etiketts ermöglicht. Man ergreift den Anfaßzipfel 5 und reißt in Richtung 6 von unten nach oben, wodurch das Etikett vollständig entfernt und die Öffnungsvorrichtung 4 freigegeben wird.

## Patentansprüche

1. Verpackung umfassend ein Behältnis mit einer Vorrichtung zum Öffnen des Behältnisses und ein Etikett, dadurch gekennzeichnet, daß das Etikett das Behältnis und dessen Öffnungsvorrichtung mindestens teilweise umschließt und das Etikett mit einer Aufreißvorrichtung versehen ist, welche das vollständige Entfernen des Etiketts ermöglicht.

2. Verpackung nach Anspruch 1, dadurch gekennzeichnet, daß das Etikett aus einer Folie aus thermoplastischem Polymer hergestellt ist.

3. Verpackung nach Anspruch 1 und/oder 2, dadurch gekennzeichnet, daß das Etikett aus einer schrumpffähigen Folie hergestellt ist.

4. Verpackung nach einem oder mehreren der Ansprüche 1 bis 3, dadurch gekennzeichnet, daß das Etikett aus einer Folie mit einem Querschrumpf von mindestens 30 % und einem Längsschrumpf von maximal 10 % hergestellt ist.

5. Verpackung nach einem oder mehreren der Ansprüche 1 bis 3, dadurch gekennzeichnet, daß das Etikett aus einer Folie mit einem Längsschrumpf von mindestens 20 % und einem Querschrumpf von maximal 4 % hergestellt ist.

6. Verpackung nach einem oder mehreren der Ansprüche 1 bis 5, dadurch gekennzeichnet, daß das Etikett im wesentlichen aus PVC, Polystyrol, Polyester, Polyethylen oder Polypropylen besteht.

7. Verpackung nach einem oder mehreren der Ansprüche 1 bis 6, dadurch gekennzeichnet, daß das Etikett als Aufreißvorrichtung ein Aufreißband oder eine Perforation aufweist.

8. Verwendung einer Folie als Etikett für ein Behältnis mit einer Vorrichtung zum Öffnen des Behältnisses, dadurch gekennzeichnet, daß das Etikett das Behältnis und dessen Öffnungsvorrichtung mindestens teilweise umschließt und daß das Etikett mit einer Aufreißvorrichtung versehen ist, welche das vollständige Entfernen des Etiketts ermöglicht.

9. Verfahren zur Herstellung einer Verpackung umfassend ein Behältnis mit einer Vorrichtung zum Öffnen des Behältnisses und ein Etikett, dadurch gekennzeichnet, daß das Etikett derart auf das Behältnis aufgebracht wird, daß das Behältnis nur geöffnet werden kann, wenn das Etikett vollständig entfernt ist.

10. Verfahren zum Öffnen eines Behältnisses mit Öffnungsvorrichtung, dadurch gekennzeichnet, daß es zwei Stufen a und b umfaßt:
a) vollständiges Entfernen des Etiketts, welches die Öffnungsvorrichtung des Behälters umgibt;
b) Öffnen der Öffnungsvorrichtung des Behälters.
